# EUROPÄISCHE PATENTSCHRIFT

(11) **EP 1 789 148 B1**
(45) Veröffentlichungstag und Bekanntmachung des Hinweises auf die Patenterteilung: **11.11.2009**
(21) Anmeldenummer: 05785120.6
(22) Anmeldetag: 15.09.2005
(51) Int. Cl.: A63B 69/00, A63B 69/32, A63B 71/06, A63B 71/14

(54) **Schlagkraftmesseinrichtung**
Impact power measuring device
Dispositif de mesure de la puissance de frappe

(30) Priorität: 17.09.2004 DE 102004045188
(43) Veröffentlichungstag der Anmeldung: 30.05.2007
(73) Patentinhaber: Mages, Engelbert, 90768 Fürth/Vach (DE); Alt, Marion, 1070 Wien (AT)
(72) Erfinder: MAGES, Engelbert, 90587 Obermichelbach (DE)
(74) Vertreter: Klunker . Schmitt-Nilson . Hirsch
(86) Internationale Anmeldenummer: PCT/EP2005/009940
(87) Internationale Veröffentlichungsnummer: WO 2006/029869

(56) Entgegenhaltungen:
- DE-A1- 3 903 127
- DE-U1- 29 618 014
- SU-A1- 963 534
- US-B1- 6 508 747

## Beschreibung

Die vorliegende Erfindung betrifft eine Schlagkraftmesseinrichtung aufweisend mehrere in einem elastischen Material vorgesehene Messkammern, die derart angeordnet und ausgebildet sind, dass ein zu messender Schlag auf mindestens eine der Messkammern deren Volumen verändert, eine an die Messkammern angeschlossene Ausströmleitung und einen in der Ausströmleitung angeordneten Sensor.

Die Erfindung betrifft ferner eine Kampfweste, Boxhandschuhe, ein Schlag-Trainingsgerät, und eine Wettkampf- und/oder Trainingsauswerteeinrichtung.

Eine derartige Schlagkraftmesseinrichtung gemäß dem Oberbegriff des Anspruchs 1 ist aus EP 1 090 661 A1 bekannt. Diese Schrift lehrt, als Sensor einen temperaturabhängigen Widerstand zur Messung der Strömung in der Ausströmleitung vorzusehen. Derartige Sensoren haben verschiedene Nachteile. Zum einen sind sie relativ teuer und relativ voluminös, was beides zur Realisierung von auf dem Markt durchsetzbaren Schlagkraftmesseinrichtungen von Nachteil ist. Weitaus problematischer ist aber die derartigen Sensoren innewohnende Trägheit. Bei Kampfsportarten wie beispielsweise Taekwondo versuchen die Kämpfer, nach bestimmten Regeln mit den Händen oder den Füßen Treffer zu landen, wobei Treffer nur ab einer bestimmten Schlagkraft gewertet werden. Bis zu drei oder vier Treffer pro Sekunde sind dabei keine Seltenheit, und eine Schlagkraftmesseinrichtung muss in der Lage sein, diese Schläge aufzulösen und einzeln zu verarbeiten. Bei einer derart hohen Schlagfrequenz kommt man jedoch in den Grenzbereich, in dem derartige temperaturabhängige Widerstände noch sinnvoll einsetzbar sind, und während manche Einzelereignisse noch individuell aufgelöst werden können, werden andere zu einem Schlagereignis verschmolzen. Derart unzuverlässige Schlagkraftmesseinrichtungen lassen sich in der Praxis nicht einsetzen und sind untauglich.

Das in EP 1 090 661 A1 beschriebene "offene System", bei dem das im System befindliche Fluid bei der Messung aus dem System im wesentlichen ungehindert abströmen kann und nach dem Ende des Schlags auch typischerweise wieder durch die Ausströmleitung in das System zurückströmt, ist eine Weiterentwicklung der in EP 1 033 152 B1 beschriebenen Schlagkraftmesseinrichtung der gleichen Entwicklergruppe, die aufgegeben wurde, weil sie sich als zu unzuverlässig herausgestellt hat. Insbesondere ist in EP 1 033 152 B1 ein "geschlossenes System" mit einem Druckmesssensor beschrieben, bei dem das Fluid aus der Ausströmleitung nicht aus dem System abströmen kann, sondern in dem System gehalten ist. Die Ausströmleitung könnte auch weggelassen werden, sie dient lediglich dazu, den Drucksensor räumlich entfernt von dem Schlagbereich zu positionieren, um eine Verletzung der Kampfsportler durch den harten Sensor zu vermeiden. Hier ist die Ausströmleitung lediglich eine geschlossenen Stichleitung, die ein ungehindertes Abströmen des Fluids nicht erlaubt. Es wird zwar in der Schrift vorgeschlagen, im System mit Umgebungsdruck zu arbeiten, da ansonsten der Aufbau absolut gasdicht sein müsste. Dennoch ist dieses geschlossene System so gasdicht, dass sich durch Steigen oder Fallen des Umgebungsdrucks oder eine Erwärmung des Gases durch die Körperwärme des Sportlers Messungenauigkeiten einstellen, die eine reproduzierbare Auswertung der Druckmesssignale nicht zulassen.

Es ist deshalb die Aufgabe der vorliegenden Erfindung, eine Schlagkraftmesseinrichtung bereitzustellen, mit der zuverlässig Einzelschläge hoher Schlagfrequenz aufgelöst werden können und die die mit dem geschlossenen System einhergehenden Nachteile vermeidet.

Erfindungsgemäß wird diese Aufgabe dadurch gelöst, dass neben den Messkammern weitere Kammern vorgesehen sind, die nicht an die Ausströmleitung mit dem Sensor angeschlossen sind.

Es hat sich überraschend gezeigt, dass bei einer solchen abwechselnden Anordnung von Messkammern und weiteren Kammern ein besonders gut auswertbares und informationshaltiges Messsignal von dem Drucksensor generiert wird. Insbesondere ist es mit einer derartigen Anordnung möglich, Schläge in ihrer zeitlichen Abfolge und ihrer Schlagkraft feiner auszulösen. Die weiteren Kammern können im wesentlichen so wie die Messkammern ausgebildet sein. Sie sind aber nicht über die Ausströmleitung an den Drucksensor angeschlossen. Die weiteren Kammern können z.B. jeweils für sich selbst abgeschlossen sein oder sie können auch über separate Ausströmleitungen mit der Umgebung in Verbindung stehen.

Die Messkammern und die weiteren Kammern können in einem plattenartigen Messkörper vorgesehen sein, der aus dem elastisch nachgiebigen Material gebildet ist. Der plattenartige Messkörper kann beispielsweise in der Art einer Schicht in eine Kampfweste eingearbeitet sein oder er kann in ein Trainingsgerät eingearbeitet sein. Die plattenartige Ausbildung hat den Vorteil, dass der Messkörper relativ dünn ausgebildet sein kann. Außerdem kann ein derartiger plattenartiger Messkörper relativ einfach hergestellt werden.

Die Messkammern können länglich sein und sie können einen im wesentlichen konstanten Querschnitt aufweisen. In gleicher Weise können auch die weiteren Kammern geformt sein.

Die Messkammern und die weiteren Kammern können alle in einer gemeinsamen Ebene mit beispielsweise im Wesentlich gleichem Abstand von der Oberfläche des elastischen Materials angeordnet sein.

Die Messkammern und/oder auch die weitere Kammer können einen runden Querschnitt mit beispielsweise einem Durchmesser von etwa 2 bis 7 mm aufweisen, wobei der Abstand zwischen den Messkammern untereinander und/oder den weiteren Kammern etwa 1 bis 5 mm beträgt und wobei die Messkammer und/oder die weiteren Kammern in einem plattenartigen Messkörper mit einer Stärke von etwa 5 bis 15 mm derart vorgesehen sind, dass der Abstand von der Schlagseite des Messkörpers mindestens 0,5 mm vorzugsweise etwa 1 bis 3 mm beträgt. Anstelle des runden Querschnitts kann auch ein ovaler oder ein rechteckiger Querschnitt für die Messkammern vorgesehen sein. Insbesondere aus fertigungstechnischen Gründen hat sich ein runder Querschnitt bewährt. Ebenso ist die Ausströmleitung vorzugsweise mit einem runden Querschnitt ausgebildet. Die Ausströmleitung kann einen Durchmesser von etwa 2 bis 10 mm, vorzugsweise im Bereich von etwa 3 bis 5 mm aufweisen. Im Falle von nicht runden Querschnitten sind die Maßangaben für den Durchmesser so zu verstehen, dass sich entsprechende Strömungsquerschnitte bei nicht runden Querschnitten ergeben. Es ist auch möglich, mehrere Lagen von Messkammern und/oder weiteren Kammern übereinander vorzusehen, beispielsweise kann eine weitere Lage lediglich von weiteren Kammern vorgesehen sein, die für eine bessere Schlagdämpfung sorgt. Es ist auch möglich, die jeweils lageweise parallelen Messkammern und weiteren Kammern der unterschiedlichen Lagen mit einem Winkel, beispielsweise von 90°, relativ zueinander vorzusehen, sofern es sich um längliche Messkammern handelt.

Der Sensor kann ein temperatur-, beschleunigungs- und/oder lagekompensierter Sensor, insbesondere ein Drucksensor, sein. Es kann aber auch ein Anemometer, z.B. ein temperaturabhängiger Widerstand, zur Strömungsmessung verwendet werden. Durch die spezielle Anordnung der Messkammern und weiteren Kammern können auch mit einem solchen Sensor ausreichende Ergebnisse erzielt werden.

Ein wesentliches Problem bei der Verwendung eines Sensors in einer Schlagkraftmesseinrichtung ist es, dafür zu sorgen, dass mit dem Sensor lediglich die durch den Schlag verursachten Druckänderungen gemessen werden und insbesondere durch die Kampfhandlungen, wie Schläge, etc., verursachten Lageänderungen und Beschleunigungen keine Auswirkung auf das Sensorsignal haben.

Der Drucksensor kann ein Doppelchipsensor sein, d.h. er kann zwei elektrisch antiparallel geschaltete Sensorelemente aufweisen, von denen nur eines an die Messkammern angeschlossen ist, und es kann ein Halbleitersensor vorgesehen sein. Das andere Sensorelement, das nicht an die Messkammern angeschlossen ist, kann an die Umgebung angeschlossen sein. Die beiden Sensorelemente sind wie Zwillinge im Wesentlichen identisch ausgebildet und im Wesentlichen so angeordnet, dass sie gleiche Ursache vorausgesetzt gleiche Signale erzeugen. Durch die antiparallele elektrische Schaltung der einzelnen Sensorelemente löschen sich lagebedingte, durch Beschleunigung verursachte und/oder temperarturverursachte Sensorsignale gegenseitig aus und es bleibt nur die tatsächlich auf den Schlag zurückgehende Volumenänderung bzw. Druckschwankung als vom Sensor erzeugtes Signal. Der Halbleitersensor kann eine Halbleitermembran aufweisen, deren Verformung unter Druckeinfluß zur Druckmessung herangezogen wird. Der Drucksensor kann einen Messraum aufweisen, dessen eine Wand von der Membran gebildet ist und der einen Anschluß zum Anschließen der Ausströmleitung aufweist, aber ansonsten geschlossen ist. Insbesondere kann die Ausströmleitung in den Messraum münden, so dass die Ausströmleitung durch den Messraum wie eine Sackgasse verschlossen ist. Die Membran kann auf ihrer dem Messraum entgegengesetzten Seite zur Umgebung offen sein. Die Druckschwankungen werden so direkt auf die Membran aufgebracht und der Relativdruck zur Umgebung kann gemessen werden ("Staudruckmessung"). Dabei ist bei einem Drucksensor mit zwei antiparallel geschalteten Sensorelementen lediglich die Membran des einen Sensorelements an die Ausströmleitung angeschlossen. Die Membran des zweiten Sensorelements kann beidseitig zur Umgebung offen sein, so dass die Membran des zweiten Sensorelements lediglich durch Temperaturänderungen, Lageänderungen und/oder Beschleunigung verursachte Effekte erfasst und die korrespondierenden Signale des anderen Sensorelements kompensiert. Dieses Merkmal, d.h. die Verwendung eines Drucksensors mit zwei elektrisch antiparallel geschalteten Sensorelementen als ein Drucksensor für eine Schlagkraftmesseinrichtung, wird für sich alleine betrachtet, d.h. ohne alle oder mit nur einem Teil der Merkmale des Anspruchs 1 als erfinderisch angesehen.

Es ist auch möglich statt der Staudruckmessung eine indirekte Messung der Druckschwankungen anhand der Durchflußmenge durchzuführen. Dazu wird der Druckabfall über eine bekannte Drossel in der Ausströmleitung, z.B. eine Blende, eine Verengung, eine Venturistrecke etc., gemessen. Aus dem Druckabfall lässt sich die Druckschwankung bestimmen, die diese Strömung verursacht hat. Auch für diese Messung kann der kompensierte Doppelchipsensor verwendet werden. Z.B. kann das eine Sensorelement den Relativdruck zwischen vor der Drossel und nach der Drossel messen während der andere der Kompensation dient. Man kann auch mit dem einen Sensorelement den Relativdruck gegen die Umgebung vor der Drossel und mit dem anderen Sensorelement den Relativdruck gegen die Umgebung nach der Drossel messen, aber dazu die jeweils entgegengesetzten Seiten der Membran an die Ausströmleitung anschließen.

Es können mehrere Ausströmleitungen und/oder mehrere Drucksensoren der Schlagkraftmesseinrichtung vorgesehen sein. Der Drucksensor ist vorzugsweise hoch empfindlich und hat bevorzugt einen Messbereich von <100 mbar, bevorzugt maximal 75 mbar. Vorzugsweise handelt es sich um einen Absolutdrucksensor. Die vorliegende Erfindung nutzt also die sich durch einen Schlag ergebenden Druckschwankungen in der Ausströmleitung zur Messung der Schlagkraft anstelle der Strömungsmenge durch die Ausströmleitung.

Vorzugsweise ist die Ausströmleitung nach dem Drucksensor zur Umgebung hin geöffnet. Das Fluid in dem System kann somit durch die Ausströmleitung in die Umgebung abströmen, beispielsweise bei einem Schlag oder aber auch bei einer Bewegung des Kämpfers, bei Luftdruckschwankungen oder bei Volumenänderungen infolge von Temperaturveränderung. Entsprechend kann das Fluid durch die Ausströmleitung auch wieder in das System zurück strömen. Vorstellbar ist aber generell auch, dass das Fluid nach dem Drucksensor in eine geschlossene großvolumige Kammer abströmt.

Vorzugsweise ist das elastisch nachgiebige Material ein Kunststoffschaummaterial mit einer hohen und schnellen Rückstellfähigkeit. Insbesondere muss die Rückstellfähigkeit hoch genug und schnell genug sein, um die hohe Schlagfrequenz aufzunehmen. Vorzugsweise erfolgt die annähernd vollständige Rückstellung nach einem Schlag in einem Zeitraum von weniger als 0,45, weniger als 0,3 s und vorzugsweise in einem Zeitraum von 0,25 s und weniger. Ein geeigneter Kunststoff ist beispielsweise Polyurethan.

Die Ausströmleitung kann mindestens bereichsweise von dem elastisch nachgiebigen Material gebildet sein. Insbesondere kann die Ausströmleitung integral mit den Messkammern und/oder den weiteren Kammern bei der Herstellung mit hergestellt werden, so kann sie beispielsweise in den plattenartigen Messkörper integral mit vorgesehen sein.

Die Ausströmleitung kann derart verstärkt sein, dass auf die Ausströmleitung in dem betreffenden verstärkten Bereich aufgebrachte Schläge keine Trefferanzeige liefern. Die Verstärkung kann beispielsweise derart vorgesehen sein, dass ein im wesentlichen druckfester Schlauch verwendet wird.

Die Schlagkraftmesseinrichtung kann ferner einen Mikroprozessor aufweisen, an den die Messsignale des Drucksensors übermittelt werden und der derart ausgebildet ist, dass er daraus die Schlagqualität bestimmen kann. Insbesondere kann die zeitliche Änderung des Drucks in der Ausströmleitung das auszuwertende Maß sein, aus dem sich die Schlagqualität bestimmen lässt. So lassen sich an der Steigung der zeitlichen Ableitung des Drucks Schläge und Schlagkräfte unterscheiden. Die Schlagqualität betrifft zum einen die Kraft und zum anderen die Geschwindigkeit des ausgeführten Schlags. Insbesondere ist die Schlagkraft beispielsweise bei Taekwondo das einschlägige Kriterium für die Bewertung. Insbesondere erfolgt die Bewertung durch eine Punktvergabe, die auf der Schlagkraft gelandeter Treffer basiert.

Der Mikroprozessor kann derart ausgebildet sein, dass er Messsignale erst bei Überschreitung eines Schwellenwerts als Schlag identifiziert und weiter auswertet. Dieser Mikroprozessorschwellenwert dient dazu, Druckschwankungen, die durch Ausströmen bei der Bewegung des Sportlers oder infolge extrem schwacher Berührungen auftreten, von vornherein auszusondern. Auf dieses Weise rechnet der Mikroprozessor nur dann, wenn der Druck diesen Schwellenwert überschreitet.

Der Mikroprozessor kann derart ausgebildet sein, dass er Schläge je nach der beim Schlag aufgebrachten Kraft in unterschiedliche Kategorien einteilen kann. So werden bei Taekwondo Schläge erst bei Überschreiten einer bestimmten Mindestschlagkraft, die typischerweise gewichtsklassenabhängig ist, gewertet. Entsprechend ist die Schlagkraftmesseinrichtung bzw. der Mikroprozessor günstigerweise so ausgebildet, dass er einen Punkt erst dann zuerkennt, wenn dieser Mindestwert überschritten ist. Pro Schlag können ggf. auch mehrere Punkte vergeben werden, wenn der Schlag besonders kräftig ausgeführt wird.

Die Schlagkraftmesseinrichtung ist somit in der Lage, objektiv Punkte pro Schlag zu vergeben.

Der Mikroprozessor kann derart ausgebildet sein, dass er eine Auswerteroutine aufweist, welche die Messsignale einer Fourier-Transformation oder einer Integration unterwirft. Die Fourier-Analyse ist besonders günstig, weil es mit ihr sehr gut möglich ist, die Kurvenform der Schläge zu analysieren und daraus Hinweise insbesondere für das Training herzuleiten. So kann generell zwischen schnellen, d.h. technisch guten, langsamen und schiebenden Schlägen unterschieden werden. Das Messsignal steigt nach einem Schlag abrupt an, und oszilliert dann gedämpft um die Offsetspannung des Drucksensors. Die Fourier-Transformation ist besonderes geeignet, ein derartiges Messsignal auszuwerten. Allein für die Bestimmung der Schlagkraft reicht eine Flächenberechnung nach einer Vollweggleichrichtung der Kurve aus. Andere Auswertverfahren sind ebenfalls vorstellbar. Auch dieses Merkmal wird für sich alleine betrachtet als erfinderisch angesehen.

Es kann ein Pufferspeicher zur Zwischenspeicherung von Messsignalen vor der Verarbeitung durch den Mikroprozessor vorgesehen sein. Es ist günstig, auch diejenigen Anteile des Messsignals mit zu verwerten, die vor dem Überschreiten des Mikroprozessorschwellenwerts erfasst werden. Auf diese Weise kann der gesamte Anstieg unmittelbar nach dem Schlag zur Auswertung mit herangezogen werden. Sobald der Mikroprozessor bei der Überschreitung des Mikroprozessorschwellenwerts ein Messsignal als Schlag identifiziert hat, liest er frühere Werte aus dem Pufferspeicher aus und bezieht sie mit in die Auswertung ein.

Der Pufferspeicher kann ein Ringspeicher sein.

Die Erfindung betrifft ferner eine Kampfweste, Boxhandschuhe bzw. ein Schlag-Trainingsgerät, z. B. einen Sandsack oder Boxsack, aufweisend eine Schlagkraftmesseinrichtung gemäß der vorliegenden Erfindung. Die Erfindung ist insbesondere auch für Boxhandschuhe anwendbar. Der Boxsport ist in einem hohen Maße verletzungsträchtig. So kommt es immer wieder zu schweren Kopfverletzungen durch Schläge auf den Kopf. Die Verwendung von Boxhandschuhen mit einer Schlagkraftmesseinrichtung erlaubt eine objektive Trefferauswertung unabhängig von der Wirkung, die ein Treffer bei einem Gegner zeigt. So kann beispielsweise die Schlagkraftmesseinrichtung sehr nahe bei der Faust in dem Boxhandschuh angeordnet sein und außerhalb der Schlagkraftmesseinrichtung kann eine sehr gute Polsterung vorgesehen sein, die die Auswirkung der Treffer bei dem Gegner erheblich minimieren kann.

Die Erfindung betrifft ferner eine Wettkampf- und/oder Trainingsauswerteeinrichtung zur Verwendung mit zwei von Kampfsportlern zu tragenden Kampfwesten gemäß der vorliegenden Erfindung und einen Computer, dem die Schlagdaten der beiden Kampfwesten zugeleitet werden, wobei der Computer derart ausgebildet ist, dass er geeignet ist, die Schlagdaten zu erfassen, aus den Schlagdaten Wertungspunkte zu berechnen und die Wertungspunkte den einzelnen Kämpfern zugeordnet weiter zu verarbeiten und schließlich den Sieger zu ermitteln. Auf diese Weise lässt sich eine sehr objektive Kampfauswertung realisieren.

Die Erfindung und Ausgestaltungen der Erfindung werden nachfolgend anhand eines Ausführungsbeispiels beschrieben. Es zeigen:
- Fig. 1: eine erfindungsgemäße Kampfweste für eine Kampfsportart wie bei- spielsweise Taekwondo;
- Fig. 2: eine vergrößerte Darstellung der Schlagkraftmesseinrichtung in der Kampfweste von Fig. 1;
- Fig. 3: einen Schnitt durch den Messkörper der Schlagkraftmesseinrichtung von Fig. 2 entlang der Linie A-A;
- Fig. 4: einen schematischen Schnitt durch eine Drucksensor in Doppelchip- Technologie; und
- Fig. 5: einen schematischen Schnitt durch einen Drucksensor in Einzelchip- Technologie

In der Fig. 1 ist eine Kampfweste für Taekwondo gezeigt. Die Kampfweste 2 weist eine integrierte Schlagkraftmesseinrichtung 4 auf. Die Schlagkraftmesseinrichtung 4 besteht im wesentlichen aus einem platten- oder mattenartigen Messkörper 6, der in das Textilmaterial der Kampfweste 2 eingearbeitet ist oder auf dem Textilmaterial an der Innenseite oder der Außenseite der Kampfweste 2 angeordnet ist. In der gezeigten Ausführungsform ist der plattenartige Messkörper 6 im Textilmaterial der Kampfweste angeordnet, was durch die unterbrochenen Linien dargestellt ist.

Der plattenartige Messkörper 6 ist mittels zweier Ausströmleitungen 8 an einer Messeinrichtung 10 angeschlossen. Insbesondere weist die Messeinrichtung 10 einen Drucksensor 12 und eine Verarbeitungs- und/oder Sendeeinrichtung 14 auf. Der Drucksensor 12 ist über ein kurzes Leitungsstück 16 mit der Umgebung verbunden. D.h., die Schlagkraftmesseinrichtung 4 der Figuren ist ein "offenes System", d.h. die in dem Messkörper 6 angeordneten Messkammern sind über die Ausströmleitungen 8, den Drucksensor 12 und die Abströmleitung 16 von dem Drucksensor 12 mit der Umgebung in im wesentlichen ungehinderter Fluidverbindung. Der Drucksensor 12 misst im wesentlichen nur die Druckschwankung in dem durch den Schlag auf den Messkörper 6 schwingungsangeregten Fluid durch die Ausströmleitungen 8.

Alternativ schließt der Drucksensor 12 die Ausströmleitung 8 ab und das kurze Leitungsstück 16 schafft eine Anschluß für Referenzumgebungsdruck bis zum Drucksensor 12.

Als Drucksensor 12 wird ein hoch empfindlicher Drucksensor, vorzugsweise ein Absolutdrucksensor mit einem relativ niedrigen Messbereich, beispielsweise bis weniger 100 mb verwendet. Als besonders geeignet hat sich ein Niederdrucksensor, der Serie ACLA der Firma ASensTec GmbH in Doppelchip-Technologie mit Verstärker als besonders geeignet herausgestellt. Diese Sensoren erfüllen die generellen Anforderung an Sensoren für diese Anwendung, d.h. Lageunabhängigkeit, Präzision, Langzeitstabilität sowie Temperaturkompensation. Die Sensoren werden nachfolgend mit Bezug auf die Figuren 4 und 5 detaillierter beschrieben.

Eine elektronische Kompensation zur Ausschaltung von Umgebungseinflüssen, Messfehlern, etc. kann auch in der Verarbeitungs- und/oder Sendeeinrichtung 14 vorgesehen sein.

Die Ausströmleitungen 8 von dem Messkörper zu dem Drucksensor 12 sind verstärkt, so dass Schläge auf diese Ausströmleitungen 8 kein Fluidsignal an dem Drucksensor 12 erzeugen und somit nicht erfasst werden.

Der Drucksensor 12 und die Verarbeitungs- und/oder Sendeeinrichtung 14 sind vorzugsweise am Rücken beispielsweise im Bereich der Schulter oder des Nackens der Weste 2 angeordnet, möglichst weit weg von den für die spezielle Sportart festgelegten Trefferpartien. Entsprechend deckt der Messbereich des Messkörpers 6 vorzugsweise genau die entsprechenden Trefferpartien ab. Die Weste 2 ist vorzugsweise als Schutzweste ausgelegt, um die Wirkung der Treffer auf den Körper abzuschwächen. Die Weste 2 hat Gurte 18, mit denen sie über der Schulter getragen werden kann. Sie weist ferner Befestigungsgurte 20 auf, die mit entsprechenden Gegenstücken 22 geeignet sind, die Weste sicher am Körper zu befestigen.

In der Verarbeitungs- und/oder Sendeeinrichtung 14 werden die Messsignale des Drucksensors 12 entweder direkt an eine externe Auswerteschaltung übermittelt. Zur Übermittlung von Daten eignet sich beispielsweise eine Funkverbindung, beispielsweise in Blue-Tooth-Technologie oder jede andere Art von Funkverbindung. Es ist auch eine Kabelverbindung vorstellbar, insbesondere dann, wenn wie beim Fechten nur Bewegungen in eine Richtung ausgeführt werden oder wenn die Schlagkraftmesseinrichtung in einem fest installierten Trainingsgerät verwendet ist. Es ist auch möglich, die Messdaten lediglich zu speichern und erst nach dem Kampf auszulesen und auszuwerten. Es ist auch möglich, die Messsignale in der Verarbeitungs- und/oder Sendeeinrichtung 14 auszuwerten und lediglich die ausgewerteten Ergebnisse zu senden. So kann man sich beispielsweise vorstellen, dass nur die Wucht des Schlages, beispielsweise "250 kP" gesendet wird und ansonsten kein Signal gesendet wird, was den Stromverbrauch der Schlagkraftmesseinrichtung verringert. Der Strombedarf der Schlagkraftmesseinrichtung 4 kann beispielsweise über eine mitgeführte Batterie, etc. gedeckt werden.

Es kann günstig sein, eine Einrichtung vorzusehen, mittels derer die Zuverlässigkeit der Sendeverbindung überprüft wird, beispielsweise indem die Schläge eines Kampfes für jeden Kämpfer aufsteigend nummeriert werden, und diese Indexzahl bei dem Schlag mit übermittelt wird, beispielsweise in der Form von "1 250 kP", und zusätzlich am Ende des Kampfes die Gesamtanzahl der Schläge für jeden Kämpfer übermittelt wird. Damit kann zumindest bei jedem Treffer empfängerseitig überprüft werden, ob der vorherige Treffer empfangen wurde. Es kann günstig sein, zusätzlich die gesendete Information in der Schlagkraftmesseinrichtung zu speichern, so dass es in jedem Fall nach dem Kampf möglich ist, die kompletten Daten zu erhalten.

Insbesondere kann die Verarbeitungs- und/oder Sendeeinrichtung 14 im wesentlichen einen Aufbau haben, bei dem je nach dem Typ des Drucksensors 12 die Messsignale des Drucksensors 12 über einen Verstärker einem AD-Wandler zugeführt werden. Verstärker und AD-Wandler sind optional und mindestens dann entbehrlich, wenn der Drucksensor 12 einen eigenen Verstärker hat und/oder bereits digitale Signale ausgibt. Die digitalisierten Messsignale werden einem Pufferspeicher, beispielsweise einem Ringspeicher zugeführt und im wesentlichen gleichzeitig wird überprüft, ob ein vorgegebener Schwellenwert überschritten wird, ab dem ein Messsignal als "Schlag" identifiziert wird. Dieser Schwellenwert sollte so gewählt sein, dass übliche Druckschwankungen, die sich z. B. infolge der Bewegungen des Kämpfers ergeben, nicht als "Schlag" verstanden werden. Bei Überschreiten dieses Schwellenwerts werden die Messsignale eines bestimmten vorgegebenen Messintervalls zur Berechnung und Auswertung des Schlags herangezogen. Insbesondere umfasst dieses Messintervall auch Messsignale aus einem Zeitraum vor dem Überschreiten des Schwellenwerts, um den gesamten Anstieg des Messsignals auszuwerten, der wesentliche Informationen über den Schlag beinhaltet. Die eigentliche Auswertung kann dann beispielsweise mittels einer Fourier-Anlalyse erfolgen oder durch eine Flächenberechnung nach einer Vollweggleichrichtung der Kurve, vorzugsweise um die Offsetspannung des Drucksensors 12 als Nullwert. Die so ermittelten Daten sind reproduzierbar und können nach einer entsprechenden Eichung die Schlagkraft in kP des entsprechenden Schlages genau angeben.

In den Fig. 2 und 3 ist insbesondere der Messkörper 6 deutlicher dargestellt. Der Messkörper 6 ist aus einem elastischen, gut rückstellenden Kunststoff, beispielsweise Polyurethan PU hergestellt. Als besonders geeignet hat sich ein geschäumter Kunststoff herausgestellt, wie er auch für die Herstellung elastischer Polster, beispielsweise in der Automobil- und Möbelindustrie verwendet wird. Das massive Material hat vorzugsweise eine Dichte von 200 bis 600 kg/m³ und eine Shore A Härte von 20 bis 50 ggf. auch bis ca. 80 oder ca. 90. Ein geeignetes Material ist beispielsweise Elastofoam I 309/098/OF der Firma Elastogran mit einer Formteildichte von 200 bis 600 kg/m³ bei einem elastischen Integralschaumteil. Ein alternatives Material sind vernetze gummiähnliche Werkstoffe, die aufgeschäumt oder nicht aufgeschäumt verwendet werden können. Ein derartiges Material ist beispielsweise vernetztes thermoplastisches Elastomer, TPE-V. Das Material kann vollvernetzt oder teilvernetzt, z.B. zu ca. 98% vernetzt sein. Es kann eine vernetzte PP-EPDM Legierung, wie sie beispielsweise unter dem Handelsnamen Forprene angeboten wird, verwendet werden. Der Messkörper 6 - ob geschäumt oder ungeschäumt - hat vorzugsweise eine Shore-Härte von ca. 30 bis 70, 40 bis 60, 45 bis 55 bzw. ca. 50. Eine derartige Shore-Härte kann mit unterschiedlichen Shore-Härten des Ausgangsmaterials bei geschäumten Materialien erreicht werden. Bei geschäumtem Material kann ein spezifisches Gewicht von ca. 0,76kg/dm³ des Messkörpers 6 erreicht werden, bei Vollmaterial von ca. 0,98kg/dm³.

Der Messkörper 6 gemäß dem vorliegenden Ausführungsbeispiel hat eine plattenartige oder mattenartige Gestalt und ist relativ flach, so dass er in einer Kampfweste, etc., leicht eingearbeitet sein kann. Eine Dicke von etwa 7-9 mm, vorzugsweise 8mm, hat sich als geeignet herausgestellt. In dem Messkörper 6 sind Messkammern 24 ausgebildet, die sich im wesentlichen über die gesamte Länge des Messkörpers 6 erstrecken. Die Messkammern 24 münden bei 26 in den im Messkörper 6 angeordneten Teil 28 der Ausströmleitung 8. Eine Drossel kann an dieser Mündung vorgesehen sein. Es scheint jedoch bevorzugt zu sein, wenn keine Drosselstellen in dem System vorgesehen sind, um ein möglichst ungestörtes Strömen zuzulassen. Der Teil 28 der Ausströmleitung 8 erfüllt die Funktion einer Sammelleitung. In der Fig. 2 münden beide Enden der Messkammer 24 in die Ausströmleitung 8. Es ist generell ausreichend, nur ein Ende der Messkammern 24 in die Ausströmleitung 8 münden zu lassen. Man erkennt in der Fig. 2 auch, dass weitere Kammern 30 in dem Messkörper vorhanden sind, die nicht in die Ausströmleitung 8 münden. Es hat sich überraschend herausgestellt, dass die Messsignale des Drucksensors 2 deutlich besser sind, wenn nicht sämtliche Kammern 24, 30 an die Ausströmleitung 8 angeschlossen sind. Als besonders günstig hat es sich herausgestellt, wenn geringfügig mehr Messkammern 24 als weitere Kammern 30 vorhanden sind. Es hat sich weiterhin als günstig herausgestellt, einen regelmäßigen Rhythmus der Anordnungen zwischen Messkammern 24 und weiteren Kammern 30 vorzusehen. Besonders günstig ist eine Folge X, Y, X, Y..., wobei gilt X > Y und X die Messkammern 24 bezeichnet und Y die weiteren Kammern 30 bezeichnet. Besonders günstig scheint zu sein, wenn gilt X = 3 und Y = 2, wie das auch in der Fig. 2, gezeigt ist. Man kann die weiteren Kammern ebenfalls an eine (nicht gezeigte) Ausströmleitung anschließen und diese einem eigenen Drucksensor zuführen. Damit läßt sich die Systemredundanz erhöhen und eine bessere und genauere Schlagauswertung realisieren. Messkammern 24 und auch weitere Kammern 30 mit einem in Längsrichtung wesentlichen gleichmäßigen Querschnitt, der beispielsweise kreisförmig ist, haben sich als herstellungstechnisch und hinsichtlich der Messsignalgüte bevorzugt herausgestellt. Ein geeigneter Durchmesser für die Kammern beträgt etwa 5 mm, ein geeigneter Abstand zwischen zwei Kammern beträgt etwa 3 mm.

Bei einem Schlag auf den Messkörper 6 wird dieser elastisch verformt und schwingt beim Relaxieren geringfügig um seine Ausgangsgestalt. Diese dynamische Bewegung des Messkörpers 6 wird durch die Luft in den Messkammern 24 über die Ausströmleitung 8 durch den Drucksensor 12 geleitet. Anders als bei einem "geschlossenen" System, bei dem von einem Drucksensor an einer Messleitung ein Druckaufbau in dem Fluid bzw. in der Luft gemessen und ausgewertet wird, misst die vorliegende Erfindung die Druckschwankungen, die sich aus dem Schwingen des Messkörpers 6 ergeben, und nicht nur lediglich den singulären Druckaufbau, wie er im Stand der Technik mit Drucksensoren für "geschlossene Systeme" gemessen wurde.

Fig. 3 zeigt einen Schnitt durch den Messkörper 6 der Fig. 2 entlang der Linie A-A. In dem Schnitt der Fig. 3 erkennt man den Messkörper 6 und die in regelmäßiger Folge angeordneten Messkammern 26 bzw. weiteren Kammern 30. Darin sind mit 32 die Kammern generell bezeichnet und mit 34 ein Steg zwischen zwei Kammern 32 bezeichnet.

Fig. 4 zeigt einen schematischen Schnitt durch einen Drucksensor 12 in Doppelchip-Technologie. Insbesondere erkennt man ein zwei Schalenhälften 36, 38 aufweisendes Gehäuse zu beiden Seiten einer Leiterplatte 40. Die Leiterplatte 40 kann aus jedem geeigneten Material hergestellt sein, ein bevorzugtes Material ist Keramikmaterial. Von der Leiterplatte 40 geht eine Anschlußleitung 42 ab, über die der Sensor 12 mit Strom versorgt wird, aber auch die Messdaten weitergeleitet werden. Auf der Leiterplatte 40 sind im Wesentlichen miteinander ausgerichtet 2 Sensorelemente 44, 46 angeordnet. Ferner erkennt man weitere Bauelemente 48, die insbesondere einen Verstärker aufweisen können.

Die "Stelzen" 50, mit denen die Sensorelemente 44, 46 an der Leiterplatte 40 angeschlossen sind, sind ein dauerelastischer Klebstoff, mit dem die Sensorelemente 44, 46 auf die Leiterplatte 40 geklebt sind. Damit können die mechanischen Auswirkungen der Schläge auf die Sensorelemente 44, 46 relativ gut gedämpft werden, bzw. die Sensorelemente 44, 46 davon relativ gut entkoppelt werden, was die Messgenauigkeit erhöht und die Sensorelemente 44, 46 zusätzlich gegen zu starke Erschütterungen schützt.

Die beiden Schalenhälften 36, 38 schließen dicht gegen die Leiterplatte 40 ab, so dass auf beiden Seiten der Leiterplatte 40 ein Raum 52, 54 gebildet ist. Die Räume 52, 54 sind gegeneinander abgedichtet und für jeden Raum 52, 54 ist ein Anschluß 56, 58, z.B. für die Ausströmleitung 8, vorgesehen.

Aufbau und Funktion eines Sensorelements 44, 46 werden nachfolgend an Hand der Fig. 5 erläutert. Generell zeigt die Fig. 5 einen Drucksensor 12 in Einzelchip-Technologie. Generell ist es auch möglich, einen solchen Drucksensor 12 in Einzelchip-Technologie bei der vorliegenden Erfindung zu verwenden, z.B. mit einer separaten z.B. elektronischen Temperatur-, Beschleunigungs-und/oder Lagekompensation. Das Sensorelement 46 ist ähnlich wie in der Fig. 4 auf einer festen Unterlage, z.B. einer Leiterplatte 40, mit einem dauerelastischen Klebstoff befestigt. Das Sensorelement 46 weist im Wesentlichen 2 plattenartige miteinander verbundene Sensorhälften 60, 62 auf. In die obere Sensorhälfte 60, die typischerweise aus einem Silizium-Einkristall besteht, ist durch anisotropes Ätzen eine Ausnehmung 64 geätzt, so dass im Bereich dieser Ausnehmung 64 lediglich eine relativ dünne Messmembran 66 vorhanden ist, die typischerweise in der Draufsicht eine rechteckige bzw. quadratische Gestalt hat. 4 Zug- bzw. Druckspannungs-abhängige Widerstände sind auf der Membran 66 vorgesehen und miteinander in der Art einer Wheatstone'schen Brücke verschaltet. Damit können geringste Verformungen der Membran 66 gemessen werden. Die untere Sensorhälfte 62 schützt die Membran 66 und stabilisiert sie. Die beiden Sensorhälften 60, 62 sind miteinander fest verbunden. Im Idealzustand verhalten sich die untere und die obere Sensorhälfte 60, 62 als bestünden sie aus einem einzigen Einkristall. Durch eine Öffnung 68 in der unteren Sensorhälfte 62 ist die Ausnehmung bzw. der Messraum 64 an einen (nicht gezeigten) Anschluß anschließbar. Der Raum 52 auf der anderen Seite der Membran 66 ist durch den Durchlass 70 in Kontakt mit der Umgebung, so dass das Sensorelement 46 den Relativdruck im Messraum 64 zur Umgebung misst ("Staudruckmessung").

Ähnlich kann der Doppelchip-Sensor 12 bzw. das Sensorelement 46 der Fig. 4 zur Staudruckmessung verwendet werden, wenn an den Anschluß 58 die Ausströmleitung 8 angeschlossen ist und der Anschluß 56 beispielsweise mit der Leitung 16 mit der Umgebung in Kontakt ist. Trifft ein Schlag auf den Messkörper 6, kann mit dem Sensorelement 46 der Relativdruck zur Umgebung und insbesondere der Druckanstieg bzw. der zeitliche Druckverlauf gemessen werden und zur Schlagauswertung herangezogen werden.

Dabei ist die Membran 66 des zweiten Sensorelements 44 nur mit dem Anschluß 56 in Kontakt, so dass der Druck auf beiden Seiten der Membran idealerweise gleich ist. Die Membran 66 des zweiten Sensorelements 44 ist aber im Wesentlichen parallel und in einer Ebene mit der des ersten Sensorelements 46 ausgerichtet. Entsprechend erfährt sie alle andere Einflußgrößen, die auch das erste Sensorelement 46 erfährt, die aber das Messergebnis stören und daher unerwünscht sind, wie Beschleunigung, Temperaturänderung, Lageänderung, etc. Durch eine einfache elektrisch antiparallele Schaltung der beiden Sensorelemente zueinander können diese Störgrößen einfach und zuverlässig kompensiert werden.

Anstelle des Staudrucks ist es auch möglich, aus der Druchflußmenge über eine vorgegebene Drossel in der Ausströmleitung 8 Druckdaten zu Schlagauswertung zu erhalten. Dazu sind die Anschlüsse 56 und 58 an einer Stelle vor bzw. nach der Drossel an die Anschlußleitung 8 angeschlossen, so dass das Sensorelement 46 den Relativdruck bzw. die Druckdifferenz über die Drossel misst. Das Sensorelement 44 dient auch hierbei lediglich zur Kompensation. In ähnlicher Weise kann auch mit dem Sensor der Fig. 5 eine Differenzdruckmessung über die fest vorgegebene Drossel erfolgen.

Die gesendeten oder per Kabel übertragenen Daten werden vorzugsweise beispielsweise über ein Empfangsmodul an einen Computer, beispielsweise einen konventionellen Personalcomputer weitergeleitet und dort ausgewertet. Auf dem Computer läuft beispielsweise ein Programm, das die Rahmenbedingungen eines Wettkampfes wie beispielsweise Rundenzeiten, Pausenzeiten, etc. sowie die unterschiedlichen Gewichtsklassen und die Bewertung der Schläge ggf. auch gewichtsklassenabhängig beinhaltet. Die Daten der Kampfwesten der Kampfsportler werden durch den PC verarbeitet, so dass der PC eine aktuelle Wertung des Kampfes zwischen den beiden Kampfsportlern anzeigen kann. Vorzugsweise werden die Daten im wesentlichen in Echtzeit auf den PC oder ggf. auf mehrere PCs übertragen, so dass der/die Kampfrichter einen von der Schlagkraftmesseinrichtung erfassten Schlag mit dem vergleichen können, was sie tatsächlich bei den Kampfsportlern sehen bzw. hören. Der/die Schiedsrichter sind somit in der Lage, die Plausibilität der Messergebnisse der Schlagkraftmesseinrichtung 4 zu überprüfen. Das Programm auf dem PC kann weiterhin so ausgelegt sein, dass es den kompletten Turnierplan mit sämtlichen Vorausscheidungskämpfen, Viertelfinalkämpfen, Halbfinalkämpfen und Finalkämpfen verarbeiten kann, je nachdem nach welchem Modus das Tournier abläuft und entsprechend das gesamte Tournier ggf. einschließlich der Auslosung der Kampfsportler und der Erstellung der Ergebnislisten verwalten kann. Die Verarbeitungs- und/oder Sendeeinrichtung 14 bzw. der PC können auch in der Lage sein, eine datentechnische Auswertung der Schlagcharakteristika vorzunehmen, um beispielsweise zur Trainingssteuerung die Schläge nach schnellen, technisch guten bzw. langsamen oder schiebenden Schlägen zu unterscheiden, wodurch eine sehr unmittelbare Rückkopplung für den Trainierenden hinsichtlich der Qualität der Schläge und nicht nur hinsichtlich der maximalen Schlagkraft erfolgt. Entsprechende Daten können natürlich auch während eines Wettkampfes aufgenommen werden und für die weitere Trainingssteuerung verwendet werden.

## Patentansprüche

1. Schlagkraftmesseinrichtung (4) aufweisend mehrere in einem elastischen Material vorgesehene Messkammern (24), die derart angeordnet und ausgebildet sind, dass ein zu messender Schlag auf mindestens eine der Messkammern (24) deren Volumen verändert, eine an die Messkammern (24) angeschlossene Ausströmleitung (8) und einen in der Ausströmleitung (8) angeordneten Sensor (12),
**dadurch gekennzeichnet,**
**dass** weitere Kammern (30) vorgesehen sind, die nicht an die Ausströmleitung (8) mit dem Sensor (12) angeschlossen sind.

2. Schlagkraftmesseinrichtung (4) nach Anspruch 1, wobei die Messkammern (24) und die weiteren Kammern (30) in einem plattenartigen Messkörper (6) vorgesehen sind.

3. Schlagkraftmesseinrichtung (4) nach Anspruch 1 oder 2, wobei die Messkammern (24) länglich sind und einen im Wesentlichen konstanten Querschnitt aufweisen.

4. Schlagkraftmesseinrichtung (4) nach einem der Ansprüche 1 bis 3, wobei die Messkammern (24) und die weiteren Kammern (30) im Wesentlichen die gleiche Gestalt haben.

5. Schlagkraftmesseinrichtung (4) nach einem der Ansprüche 1 bis 4, wobei die Messkammern (24) und die weiteren Kammern (30) im Wesentlichen in einer Ebene angeordnet sind.

6. Schlagkraftmesseinrichtung (4) nach einem der Ansprüche 1 bis 5, wobei die Messkammern (24) und die weiteren Kammern (30) in einem regelmäßigen Rhythmus angeordnet sind.

7. Schlagkraftmesseinrichtung (4) nach Anspruch 6, wobei die Messkammern (24) und die weiteren Kammern (30) in einer Folge X, Y, X, Y, ... angeordnet sind, wobei X die Anzahl von Messkammern (24) und Y die Anzahl von weiteren Kammern (30) bezeichnet, und wobei gilt X > Y.

8. Schlagkraftmesseinrichtung (4) nach Anspruch 7, wobei X = 3 und Y = 2 gilt.

9. Schlagkraftmesseinrichtung (4) nach einem der Ansprüche 3 bis 8, wobei die Messkammern (24) und/oder die weiteren Kammern (30) einen runden Querschnitt mit einem Durchmesser von etwa 3 bis 7 mm aufweisen, wobei der Abstand zwischen Messkammern (24) und/oder zwischen weiteren Kammern (30) und/oder zwischen Messkammern (24) und weiteren Kammern (30) etwa 1 bis 5 mm beträgt und die Messkammern (24) und/oder die weiteren Kammern (30) in einem plattenartigen Messkörper (6) mit einer Stärke von etwa 5 bis 15 mm derart vorgesehen sind, dass der Abstand von der Schlagseite des Messkörpers (6) etwa 1 bis 3 mm beträgt.

10. Schlagkraftmesseinrichtung (4) nach einem der Ansprüche 1 bis 9, wobei der Sensor ein temperatur-, beschleunigungs- und lagekompensierter Drucksensor (12) ist.

11. Schlagkraftmesseinrichtung (4) nach Anspruch 10, wobei der Drucksensor (12) zwei elektrisch antiparallel geschaltete Sensorelemente () aufweist.

12. Schlagkraftmesseinrichtung (4) nach Anspruch 9 oder 10, wobei der Drucksensor ein Halbleitersensor ist.

13. Schlagkraftmesseinrichtung (4) nach einem der Ansprüche 1 bis 12, wobei die Ausströmleitung (8) nach dem Drucksensor (12) zur Umgebung geöffnet ist.

14. Schlagkraftmesseinrichtung (4) nach einem der Ansprüche 1 bis 13, wobei das elastisch nachgiebige Material ein Kunststoffschaummaterial mit einer hohen und schnellen Rückstellfähigkeit ist.

15. Schlagkraftmesseinrichtung (4) nach einem der Ansprüche 1 bis 14, wobei die Ausströmleitung (8) mindestens bereichsweise von dem elastisch nachgiebigen Material gebildet ist.

16. Schlagkraftmesseinrichtung (4) nach einem der Ansprüche 1 bis 15, wobei die Ausströmleitung (8) mindestens bereichsweise derart verstärkt ist, dass auf die Ausströmleitung (8) in dem betreffenden Bereich aufgebrachte Schläge keine Trefferanzeige liefern.

17. Schlagkraftmesseinrichtung (4) nach einem der Ansprüche 1 bis 16, ferner aufweisend einen Mikroprozessor, an den die Messsignale des Sensors (12) übermittelt werden und der derart ausgebildet ist, dass er daraus die Schlagqualität bestimmen kann.

18. Schlagkraftmesseinrichtung (4) nach Anspruch 17, wobei der Mikroprozessor derart ausgebildet ist, dass er Messsignale erst bei Überschreitung eines Schwellenwerts als "Schlag" identifiziert und weiter auswertet.

19. Schlagkraftmesseinrichtung (4) nach Anspruch 17 oder 18, wobei der Mikroprozessor derart ausgebildet ist, dass er Schläge je nach der beim Schlag aufgebrachten Kraft in unterschiedliche Kategorien einteilen kann.

20. Schlagkraftmesseinrichtung (4) nach einem der Ansprüche 17 bis 19, wobei der Mikroprozessor derart ausgebildet ist, dass er eine Auswerteroutine aufweist, die die Messsignale einer Fourier-Transformation und/oder einer Integration unterwirft.

21. Schlagkraftmesseinrichtung (4) nach einem der Ansprüche 17 bis 20, wobei ein Pufferspeicher zur Zwischenspeicherung von Messsignalen vor der Verarbeitung durch den Mikroprozessor vorgesehen ist.

22. Schlagkraftmesseinrichtung (4) nach Anspruch 21, wobei der Pufferspeicher ein Ringspeicher ist.

23. Kampfweste (2) aufweisend eine Schlagkraftmesseinrichtung (4) gemäß einem der Ansprüche 1 bis 22.

24. Boxhandschuhe aufweisend eine Schlagkraftmesseinrichtung (4) gemäß einem der Ansprüche 1 bis 22.

25. Schlag-Trainingsgerät aufweisend eine Schlagkraftmesseinrichtung (4) gemäß einem der Ansprüche 1 bis 22.

26. Wettkampf- und/oder Trainingsauswerteeinrichtung aufweisend zwei von Kämpfern zu tragende Kampfwesten (2) gemäß Anspruch 23 und einen Computer, dem die Schlagdaten der beiden Kampfwesten zugeleitet werden, wobei der Computer derart ausgebildet ist, dass er geeignet ist, die Schlagdaten zu erfassen, aus den Schlagdaten Wertungspunkte zu berechnen und die Wertungspunkte den einzelnen Kämpfern zugeordnet weiterzuverarbeiten und schließlich den Sieger zu ermitteln.

## Claims

1. Impact force measuring means (4) comprising several measuring chambers (24) which are provided in an elastic material and are disposed and designed such that a blow to be measured and hitting at least one of the measuring chambers (24) changes the volume thereof, a discharge line (8) connected to the measuring chambers (24), and a sensor (12) disposed in the discharge line (8),
**characterized in that**
there are provided additional chambers (30) that are not connected to the discharge line (8) with the sensor (12).

2. Impact force measuring means (4) according to claim 1,
wherein the measuring chambers (24) and the additional chambers (30) are provided in a plate-like measuring body (6).

3. Impact force measuring means (4) according to claim 1 or 2,
wherein the measuring chambers (24) are elongate and have a substantially constant cross-section.

4. Impact force measuring means (4) according to any of claims 1 to 3,
wherein the measuring chambers (24) and the additional chambers (30) are of substantially identical shape.

5. Impact force measuring means (4) according to any of claims 1 to 4,
wherein the measuring chambers (24) and the additional chambers (30) are arranged substantially in one plane.

6. Impact force measuring means (4) according to any of claims 1 to 5,
wherein the measuring chambers (24) and the additional chambers (30) are arranged in a regular order.

7. Impact force measuring means (4) according to claim 6,
wherein the measuring chambers (24) and the additional chambers (30) are arranged in a sequence X, Y, X, Y, ..., with X designating the number of measuring chambers (24) and Y designating the number of additional chambers (30), and wherein X > Y.

8. Impact force measuring means (4) according to claim 7,
wherein X = 3 and Y = 2.

9. Impact force measuring means (4) according to any of claims 3 to 8,
wherein the measuring chambers (24) and/or the additional chambers (30) are of round cross-section with a diameter of approx. 3 to 7 mm, the distance between measuring chambers (24) and/or between additional chambers (30) and/or between measuring chambers (24) and additional chambers (30) being approx. 1 to 5 mm and the measuring chambers (24) and/or the additional chambers (30) being provided in a plate-like measuring body (6) with a thickness of approx. 5 to 15 mm such that the distance from the impact side of the measuring body (6) is approx. 1 to 3 mm.

10. Impact force measuring means (4) according to any of claims 1 to 9,
wherein the sensor is a temperature-, acceleration- and position-compensated pressure sensor (12).

11. Impact force measuring means (4) according to claim 10,
wherein the pressure sensor (12) has two sensor elements that are electrically connected in antiparallel manner.

12. Impact force measuring means (4) according to claim 9 or 10,
wherein the pressure sensor is a semiconductor sensor.

13. Impact force measuring means (4) according to any of claims 1 to 12,
wherein the discharge line (8) subsequent to the pressure sensor (12) is open to the environment.

14. Impact force measuring means (4) according to any of claims 1 to 13,
wherein the elastically resilient material is a foamed plastics material with high and rapid recovery capacity.

15. Impact force measuring means (4) according to any of claims 1 to 14,
wherein the discharge line (8) is at least in portions formed of the elastically resilient material.

16. Impact force measuring means (4) according to any of claims 1 to 15,
wherein the discharge line (8) at least in portions is reinforced such that impacts on the discharge line (8) in the corresponding region do not result in scores being indicated.

17. Impact force measuring means (4) according to any of claims 1 to 16,
further comprising a microprocessor to which the measuring signals of the sensor (12) are transferred and which is designed such that it is capable of determining the impact quality therefrom.

18. Impact force measuring means (4) according to claim 17,
wherein the microprocessor is designed such that it identifies and further evaluates measuring signals as "impact" only when a threshold value is exceeded.

19. Impact force measuring means (4) according to claim 17 or 18,
wherein the microprocessor is designed such that it is able to classify impacts to different categories in accordance with the force applied in landing the blow.

20. Impact force measuring means (4) according to any of claims 17 to 19,
wherein the microprocessor is designed such that it has an evaluation routine subjecting the measuring results to a Fourier transformation and/or to an integration.

21. Impact force measuring means (4) according to any of claims 17 to 20,
wherein a buffer memory is provided for temporary storage of measuring signals prior to processing by the microprocessor.

22. Impact force measuring means (4) according to claim 21,
wherein the buffer memory is a ring buffer.

23. Combat vest (2) comprising an impact force measuring means (4) according to any of claims 1 to 22.

24. Boxing gloves comprising an impact force measuring means (4) according to any of claims 1 to 22.

25. Blow training device comprising an impact force measuring means (4) according to any of claims 1 to 22,

26. Competition and/or training evaluation means comprising two combat vests (2), according to claim 23, to be worn by competitors, and a computer to which the impact data of the two combat vests are supplied, the computer being designed such that it is suitable to detect the impact data, to calculate scoring points from the impact data and to further process the scoring points in association with the individual competitors and to finally determine the winner.

## Revendications

1. Dispositif de mesure de puissance de frappe (4) comportant plusieurs chambres photogrammétriques (24) qui sont réalisées en un matériau élastique et qui sont agencées et conçues de telle sorte qu'une frappe à mesurer sur au moins l'une des chambres photogrammétriques modifie le volume de celle-ci, une conduite d'écoulement (8) raccordée aux chambres photogrammétriques (24) et un capteur (12) agencé dans la conduite d'écoulement (8), **caractérisé en ce qu'**il est prévu d'autres chambres (30) qui ne sont pas raccordées à la conduite d'écoulement (8) comportant le capteur (12).

2. Dispositif de mesure de puissance de frappe (4) selon la revendication 1, dans lequel les chambres photogrammétriques (24) et les autres chambres (30) sont ménagées dans un corps de mesure en forme de plaque (6).

3. Dispositif de mesure de puissance de frappe (4) selon la revendication 1 ou 2, dans lequel les chambres photogrammétriques (24) sont de forme allongée et présentent une section transversale sensiblement constante.

4. Dispositif de mesure de puissance de frappe (4) selon l'une des revendications 1 à 3, dans lequel les chambres photogrammétriques (24) et les autres chambres (30) ont sensiblement la même forme.

5. Dispositif de mesure de puissance de frappe (4) selon l'une des revendications 1 à 4, dans lequel les chambres photogrammétriques (24) et les autres chambres (30) sont agencées sensiblement dans un même plan.

6. Dispositif de mesure de puissance de frappe (4) selon l'une des revendications 1 à 5, dans lequel les chambres photogrammétriques (24) et les autres chambres (30) sont agencées régulièrement.

7. Dispositif de mesure de puissance de frappe (4) selon la revendication 6, dans lequel les chambres photogrammétriques (24) et les autres chambres (30) sont agencées dans un ordre X, Y, X, Y, ..., X désignant le nombre de chambres photogrammétriques (24) et Y le nombre d'autres chambres (30), avec X > Y.

8. Dispositif de mesure de puissance de frappe (4) selon la revendication 7, dans lequel X = 3 et Y = 2.

9. Dispositif de mesure de puissance de frappe (4) selon l'une des revendications 3 à 8, dans lequel les chambres photogrammétriques (24) et/ou les autres chambres (30) présentent une section transversale ronde avec un diamètre de 3 à 7 mm environ, la distance entre les chambres photogrammétriques (24) et/ou entre les autres chambres (30) et/ou entre les chambres photogrammétriques (24) et les autres chambres (30) étant de 1 à 5 mm environ et les chambres photogrammétriques (24) et/ou les autres chambres (30) étant prévues dans un corps de mesure en forme de plaque (6) d'une épaisseur de 5 à 15 mm environ de telle sorte que la distance au côté de frappe du corps de mesure (6) mesure de 1 à 3 mm environ.

10. Dispositif de mesure de puissance de frappe (4) selon l'une des revendications 1 à 9, dans lequel le capteur est un capteur de pression (12) avec compensation en température, en accélération et en position.

11. Dispositif de mesure de puissance de frappe (4) selon la revendication 10, dans lequel le capteur de pression (12) comporte deux éléments capteurs branchés selon un montage antiparallèle.

12. Dispositif de mesure de puissance de frappe (4) selon la revendication 9 ou 10, dans lequel le capteur de pression est un capteur à semi-conducteurs.

13. Dispositif de mesure de puissance de frappe (4) selon l'une des revendications 1 à 12, dans lequel la conduite d'écoulement (8) est ouverte vers 'l'environnement après le capteur de pression (12).

14. Dispositif de mesure de puissance de frappe (4) selon l'une des revendications 1 à 13, dans lequel le matériau pouvant être déformé de façon élastique est un matériau en mousse plastique ayant une mémoire de forme élevée et rapide.

15. Dispositif de mesure de puissance de frappe (4) selon l'une des revendications 1 à 14, dans lequel la conduite d'écoulement (8) est formée, au moins dans certaines parties, du matériau pouvant être déformé de façon élastique.

16. Dispositif de mesure de puissance de frappe (4) selon l'une des revendications 1 à 15, dans lequel la conduite d'écoulement (8) est renforcée au moins dans certaines parties de telle sorte que des frappes appliquées sur la conduite d'écoulement (8) dans la partie concernée ne produisent pas d'indication d'impact.

17. Dispositif de mesure de puissance de frappe (4) selon l'une des revendications 1 à 16, comportant de plus un microprocesseur auquel les signaux de mesure du capteur (12) sont transmis et qui est conçu de telle sorte qu'il peut déterminer la qualité de la frappe.

18. Dispositif de mesure de puissance de frappe (4) selon la revendication 17, dans lequel le microprocesseur est conçu de telle sorte qu'il identifie des signaux de mesure comme "frappe" seulement lors du dépassement d'une valeur de seuil et qu'il les évalue ensuite.

19. Dispositif de mesure de puissance de frappe (4) selon la revendication 17 ou 18, dans lequel le microprocesseur est conçu de telle sorte qu'il peut classer des frappes dans différentes catégories selon la force appliquée lors de la frappe.

20. Dispositif de mesure de puissance de frappe (4) selon l'une des revendications 17 à 19, dans lequel le microprocesseur est conçu de telle sorte qu'il comporte une routine d'évaluation qui soumet les signaux de mesure à une transformation de Fourier et/ou à une intégration.

21. Dispositif de mesure de puissance de frappe (4) selon l'une des revendications 17 à 20, dans lequel une mémoire tampon destinée à la mémorisation temporaire de signaux de mesure est prévue avant le traitement par le microprocesseur.

22. Dispositif de mesure de puissance de frappe (4) selon la revendication 21, dans lequel la mémoire tampon est une mémoire en boucle.

23. Veste de combat (2) comportant un dispositif de mesure de puissance de frappe (4) selon l'une des revendications 1 à 22.

24. Gants de boxe comportant un dispositif de mesure de puissance de frappe (4) selon l'une des revendications 1 à 22.

25. Matériel de frappe pour entraînement comportant un dispositif de mesure de puissance de frappe (4) selon l'une des revendications 1 à 22.

26. Dispositif d'évaluation de compétition et/ou d'entraînement comportant deux vestes de combat (2) selon la revendication 23 à porter par les adversaires et un ordinateur auquel sont transmises les données de frappe des deux vestes de combat, l'ordinateur étant conçu de telle sorte qu'il convient à l'acquisition de données de frappe, au calcul de points d'évaluation à partir des données de frappe, au traitement des points d'évaluation attribués à chacun des adversaires et finalement à la détermination du vainqueur.
